# EUROPÄISCHE PATENTSCHRIFT

(11) **EP 1 040 504 B1**
(45) Veröffentlichungstag und Bekanntmachung des Hinweises auf die Patenterteilung: **18.06.2003**
(21) Anmeldenummer: 98916837.2
(22) Anmeldetag: 04.03.1998
(51) Int. Cl.: H01J 9/04, H01J 61/073

(54) **VERFAHREN ZUR HERSTELLUNG EINER ELEKTRODE FÜR ENTLADUNGSLAMPEN**
METHOD FOR PRODUCING AN ELECTRODE FOR DISCHARGE LAMPS
PROCEDE POUR PRODUIRE UNE ELECTRODE POUR LAMPES A DECHARGE

(30) Priorität: 20.12.1997 DE 19757032
(43) Veröffentlichungstag der Anmeldung: 04.10.2000
(73) Patentinhaber: Eggers, Thomas, 88525 Dürmentingen (DE)
(72) Erfinder: Eggers, Thomas, 88525 Dürmentingen (DE)
(74) Vertreter: König, Beate, Dipl.-Phys. Dr.
(86) Internationale Anmeldenummer: DE9800623
(87) Internationale Veröffentlichungsnummer: WO99033082

(56) Entgegenhaltungen:
- EP-A- 0 209 199
- EP-A- 0 485 775
- FR-A- 2 087 545
- US-A- 5 451 837

## Beschreibung

Die Erfindung betrifft ein Verfahren zur Herstellung einer Elektrode für Entladungslampen mit einem mindestens teilweise von einem Elektrodenkörper umschlossenen Stift, wobei der Elektrodenkörper aus einem Drahtwickel gebildet wird und an einem oder mehr Fixpunkten mit dem Stift verschweißt wird.

Elektroden für Entladungslampen mit einem mindestens teilweise von einem Elektrodenkörper umschlossenen Stift, bei denen der Elektrodenkörper aus einem Drahtwickel gebildet ist, werden in Entladungslampen verwendet, um bei einer Gasentladung Elektronen abzugeben oder aufzunehmen. Die Elektroden enthalten jeweils einen Stift, von dessen freiem Ende Elektronen jeweils austreten oder an diesem Ende in den Stift eintreten, wobei der Stift in der Nachbarschaft seines freien Endes in der Regel teilweise von einem Kühlkörper umschlossen ist, der meistens aus einem um den Stift gewickelten Draht gebildet ist. Der Stift ist dabei aus einem hochschmelzenden leitenden Material, üblicherweise Wolfram, hergestellt, und kann Zusätze aus Thorium, Lanthan, Cer und Yttrium enthalten.

Es hat sich gezeigt, daß sowohl das Anbringen eines derartigen, aus einem gewickelten Draht gebildeten Kühlkörpers auf dem Stift als auch eine robuste Fixierung des Kühlkörpers an dem Stift nur unter hohem technischen Aufwand zu erreichen ist, wobei die Ergebnisse bezüglich einer festen Fixierung des Kühlkörpers an dem Stift nicht zufriedenstellend sind.

Aus der EP 0 209 199 A1 und auch aus der FR 2 087 545 A1 sind Elektroden für Entladungslampen bekannt, bei denen der Kühlkörper bzw. Elektrodenkörper aus einem Drahtwickel gebildet ist und an einem oder mehr Fixpunkten mit dem Stift verschweißt ist. Diese Elektroden weisen jedoch den Nachteil auf, daß der Drahtwickel mit zu geringer Festigkeit mit dem Stift verbunden ist und somit keine robuste Einheit aus Elektrodenkörper und Stift gebildet ist.

Aufgabe der Erfindung ist es, ein Verfahren zur Herstellung einer Elektrode für Entladungslampen zu schaffen, bei der der Elektrodenkörper fest mit dem Stift verbunden ist und mit diesem eine robuste Einheit bildet.

Diese Aufgabe ist erfandungsgemaß bei einem Verfahren mit den Merkmalen des Anspruchs 1 oder 2 gelöst. Vorteilhafte Verfahrensvarianten sind Gegenstand der abhängigen Ansprüche.

Bei einem erfindungsgemäßen Verfahren zur Herstellung einer Elektrode für Entladungslampen mit einem mindestens teilweise von einem Elektrodenkörper umschlossenen Stift, wobei der Elektrodenkörper aus einem Drahtwickel gebildet wird, wird der Elektrodenkörper an einem oder mehr Fixpunkten mittels Laserstrahlen oder mittels Elektronenstrahlen mit dem Stift verschweißt.

Durch das erfindungswesentliche Merkmal, dass der aus einem Drahtwickel gebildete Elektrodenkörper an einem oder mehr Fixpunkten mittels Laserstrahlen oder Elektronenstrahlen mit dem Stift verschweißt wird, wird bei der erfindungsgemäßen Elektrode erreicht, daß zusätzlich zu der Reibkraft, die durch eine elastische Vorspannung des den Stift umschließenden Drahtwickels erzielt wird, eine weitere Verankerung des Elektrodenkörpers an dem Stift durch direktes Verschweißen der beiden Bauteile an mindestens einer beliebigen Stelle, an der diese Bauteile gegenseitig in Kontakt treten, erreicht wird. Dadurch erhöht sich die Gesamtfestigkeit, mit der der Elektrodenkörper mit dem Stift verbunden ist. Darüber hinaus wird durch die Einwirkung des Laserstrahls auf die Stiftoberfläche eine Deformierung derselben herbeigeführt, die eine lokale Radiusänderung bzw. Radiusvergrößerung zur Folge hat. Aufgrund dieser Deformierung ist der Festkörper verhindert, über den Stift zu rutschen bzw. darüber geschoben zu werden.

Es hat sich dabei gezeigt, daß eine derartige Ver-bindung aufgrund der mit einem Schweißvorgang entstehenden Sprödigkeit der geschweißten Materialien nur mit Laserstrahlen oder Elektronenstrahlen zu erzielen ist, da nur über diese Strahlenarten eine ausreichend große Energiemenge pro Zeiteinheit auf die betreffenden Materialien aufbringbar ist, um eine sehr kleinflächige, quasi-punktuelle Schweißstelle zwischen diesen Materialien zu bewirken und gleichzeitig nur eine lokale Versprödung des Stiftmaterials zu erreichen.

Beider erfindungsgemäßen Elektrode wird vorteithaft mindestens ein Ende des Drahtwickels, vorzugsweise das nach außen hin freiliegende Ende des Drahtwickels, mittels Laserstrahlen durchtrennt, um es nach dem Wickelvorgang von dem verbleibenden Wickeldraht zu trennen. Auf diese Weise ist es ermöglicht, Drahtwickel für Elektroden besonders schnell und kostengünstig herzustellen. Gemäß bevorzugter Ausführungsformen wird dieses Ende des Drahtwickels dabei bis auf den Außendurchmesser des Drahtwickels zurückgeschmolzen, so daß es nicht oder allenfalls unwesentlich aus dem Drahtwickel hervorsteht. Dadurch ist ein in seinen Außenabmessungen homogener Drahtwickel geschaffen, der optimale Eigenschaften bezüglich Effektivität und Langlebigkeit besitzt.

Die erfindungsgemäße Elektrode wird im folgenden anhand einer bevorzugten Ausführungsform erläutert, die in den Figuren der Zeichnung dargestellt ist. Darin zeigen:
- Fig.1: eine herkömmliche Entladungslampe in einer Querschnittsansicht;
- Fig.2: eine Elektrode für Entladungslampen gemäß dem Stand der Technik, in einer Seitenansicht;
- Fig.3: eine bevorzugte Ausführungsform der erfindungsgemäßen Elektrode, in einer Seitenansicht.

Bei der in Fig. 1 dargestellten Entladungslampe 10 sind zwei Elektroden 11, 11' innerhalb eines Quarzglaskolbens 12 so angeordnet, daß jeweils ein Ende, das auch als Elektrodenstift 13, 13' bezeichnet wird, in dem Glaskolben 12 verschweißt ist. Die Elektroden 11, 11' sind dabei sich gegenüberstehend an entgegengesetzten Enden des Kolbens 12 angeordnet. Die Elektrodenstifte 13, 13' sind über Molybdänfolien 14, 14' mit Molybdänstiften 15, 15' verbunden, die jeweils zum Stromanschluss vorgesehen sind. Die Molybdänfolien 14, 14' wirken dabei als Stromzuführungselemente innerhalb des Glaskolbens zu den Elektrodenstiften 13, 13'. Die Elektroden 11, 11' weisen jeweils ein auch "Tip" genanntes freies Elektrodenende 16, 16' auf, wobei zwischen den Elektrodenenden 16, 16' ein Elektronenaustausch derart stattfindet, daß das jeweils eine Elektrodenende Elektronen emitiert und das jeweils andere Elektrodenende einen Eingang für Elektronen bildet. Die Elektroden 11, 11' sind jeweils im Bereich ihrer Enden 16, 16' von einem Elektrodenkörper bzw. Kühlkörper 17, 17' umschlossen.

In Fig. 2 ist eine herkömmliche Elektrode 11, wie sie in einem Entladungskolben 12 gemäß Fig. 1 Verwendung findet, in einer Seitenansicht dargestellt. Der Elektrodenkörper bzw. Kühlkörper 17 ist dabei aus einem um die Elektrode 11 gewickelten Draht gebildet, dessen Enden 17a und 17b freiliegen. Der Draht kann dabei, so wie in der Figur dargestellt, zweilagig in jeweils unterschiedlichen Richtungen gewickelt sein.

Bei der in Fig. 3 dargestellten erfindungsgemäßen Elektrode 11 bezeichnen gleiche Bezugszahlen gleiche Bauteile wie bei der in Fig. 2 dargestellten Elektrode. Im Gegensatz zu der in Fig. 2 dargestellten Elektrode weist die in Fig. 3 dargestellte Elektrode vier Fixpunkte 19, 19', 19" und 19''' auf, 1 an denen der Drahtwickel 17 mit dem Elektrodenstift 18 punktuell verschweißt ist. Die Anzahl der Fixpunkte 19, 19', 19" und 19''' ist in der dargestellten Ausführungsform nur exemplarisch. So ist sowohl eine größere als auch eine kleinere Anzahl von Fixpunkten denkbar. Insbesondere wenn ein Fixpunkt großvolumig ausgeführt ist, ist es im Sinne der Lösung der der Erfindung zugrundeliegenden Aufgabe ausreichend, wenn nur ein einziger Fixpunkt 19 vorgesehen ist.

Bei der in Fig. 3 dargestellten erfindungsgemäßen Elektrode sind die Enden 17a und 17b des Drahtwickels 17 bei der Herstellung desselben mittels Laserstrahlen von dem Draht durchtrennt, der für die Wicklung des Wickels 17 herangezogen wurde. Die Enden 17a und 17b des Drahtwickels 17 sind dabei auf den jeweiligen Außendurchmesser des Drahtwickels 17 zurückgeschmolzen, so daß sie im Gegensatz zu den Drahtenden 17a und 17b der in Fig. 2 dargestellten Elektrode nicht über den Drahtwickel 17 hervortreten.

## Patentansprüche

1. Verfahren zur Herstellung einer Elektrode (11, 11') für Entladungslampen (10) mit einem mindestens teilweise von einem Elektrodenkörper (17, 17') umschlossenen Stift (13, 13'), wobei der Elektrodenkörper (17, 17') aus einem Drahtwickel gebildet wird und an einem oder mehr Fixpunkten (19, 19', 19'', 19''') mit dem Stift (13, 13') verschweißt wird, **dadurch gekennzeichnet , daß** der Elektrodenkörper (17, 17') mittels Laserstrahlen mit dem Stift (13, 13') verschweißt wird.

2. Verfahren zur Herstellung einer Elektrode (11, 11') für Entladungslampen (10) mit einem mindestens teilweise von einem Elektrodenkörper (17, 17') umschlossenen Stift (13, 13'), wobei der Elektrodenkörper (17, 17') aus einem Drahtwickel gebildet wird und an einem oder mehr Fixpunkten (19, 19', 19'', 19''') mit dem Stift (13, 13') verschweißt wird, **dadurch gekennzeichnet , daß** der Elektrodenkörper (17, 17') mittels Elektronenstrahlen mit dem Stift (13, 13') verschweißt wird.

3. Verfahren nach Anspruch 1 oder 2, **dadurch gekennzeichnet , daß** mindestens ein Ende des Drahtwickels (17, 17') mittels Laserstrahlen durchtrennt wird.

4. Verfahren nach Anspruch 1 oder 2, **dadurch gekenn-zeichnet , daß** mindestens ein Ende (17a, 17b) des Drahtwickels (17, 17') auf den Außendurchmesser des Drahtwickkels (17, 17') zurückgeschmolzen wird.

## Claims

1. Method for producing an electrode (11, 11') for discharge lamps (10), said electrode comprising a pin (13, 13) which is at least partially surrounded by an electrode body (17, 17'), wherein the electrode body (17, 17') is formed as a wire wrapping and is welded onto the pin (13, 13') at one or several fixing points (19, 19', 19", 19"'),
**characterised in that** the electrode body (17, 17') is welded onto the pin (13, 13') by means of laser beams.

2. Method for producing an electrode (11, 11') for discharge lamps (10), said electrode comprising a pin (13, 13') which is at least partially surrounded by an electrode body (17, 17'), wherein the electrode body (17, 17') is formed as a wire wrapping and is welded onto the pin (13, 13') at one or several fixing points (19, 19', 19", 19"'), **characterised in that** the electrode body (17, 17') is welded onto the pin (13, 13') by means of electron-beams.

3. Method as claimed in Claim 1 or 2, **characterised in that** at least one end of the wire wrapping (17, 17') is cut through by means of laser beams.

4. Method as claimed in Claim 1 or 2, **characterised in that** at least one end (17a, 17b) of the wire wrapping (17, 17') is fused back onto the outer diameter of the wire wrapping (17, 17').

## Revendications

1. Procédé de fabrication d'une électrode (11, 11') pour des lampes à décharge (10) comprenant une tige (13, 13') au moins partiellement entourée d'un corps d'électrode (17, 17'), le corps d'électrode (17, 17') étant formé d'un enroulement de fil et étant soudé à la tige (13, 13') au niveau d'un ou de plusieurs points de fixation (19, 19', 19", 19"'), **caractérisé en ce que** le corps d'électrode (17, 17') est soudé à la tige (13, 13') par faisceau laser.

2. Procédé de fabrication d'une électrode (11, 11') pour des lampes à décharge (10) comprenant une tige (13, 13') au moins partiellement entourée d'un corps d'électrode (17, 17'), le corps d'électrode (17, 17') étant formé d'un enroulement de fil et étant soudé à la tige (13, 13') au niveau d'un ou de plusieurs points de fixation (19, 19', 19", 19"'), **caractérisé en ce que** le corps d'électrode (17, 17') est soudé à la tige (13, 13') par faisceau d'électrons.

3. Procédé selon la revendication 1 ou 2, **caractérisé en ce qu'**au moins une extrémité de l'enroulement de fil (17, 17') est sectionnée par faisceau laser.

4. Procédé selon la revendication 1 ou 2, **caractérisé en ce qu'**au moins une extrémité (17a, 17b) de l'enroulement de fil (17, 17') est refondue sur le diamètre extérieur de l'enroulem de fil (17, 17').
